# EUROPÄISCHE PATENTSCHRIFT

(11) **EP 0 542 116 B1**
(45) Veröffentlichungstag und Bekanntmachung des Hinweises auf die Patenterteilung: **31.07.1996**
(21) Anmeldenummer: 92118852.0
(22) Anmeldetag: 04.11.1992
(51) Int. Cl.: E04G 15/06

(54) **Verlorener Schalkörper**
Permanent forming element
Elément de coffrage perdu

(30) Priorität: 15.11.1991 DE 4137571
(43) Veröffentlichungstag der Anmeldung: 19.05.1993
(73) Patentinhaber: SCHÖCK BAUTEILE GmbH, D-76534 Baden-Baden (DE)
(72) Erfinder: Schöck, Eberhard, Dipl.-Ing., W-7570 Baden-Baden 22 (DE)
(74) Vertreter: Brommer, Hans Joachim, Dr.-Ing.

(56) Entgegenhaltungen:
- EP-A- 0 103 774
- WO-A-84/00044
- CH-A- 590 993
- DE-U- 8 900 344
- FR-A- 2 318 986

## Beschreibung

Die Erfindung geht aus von einem verlorenen Schalkörper für die Erzeugung von Aussparungen, insbesondere durchgehenden Öffnungen, in Betonbauteilen wie Betondecken oder Betonwänden.

Derartige Schalkörper sind in verschiedenen Ausführungsformen bekannt. So gibt es eine rechteckige Schalbox aus gebundener Holzwolle, die unten durch einen Boden verschlossen ist. Der Boden wird mit Nägeln auf der Deckenschalung befestigt und bleibt ebenso wie der Aussparungskörper Bestandteil des Betonbauteiles. Nach dem Betonieren und Abnehmen der Deckenschalung muß der Boden ganz oder teilweise entfernt werden, um den für das Durchführen von Leitungen erforderlichen Querschnitt freizugeben.

Nachteilig an dieser bekannten Schalbox ist der erhebliche Aufwand zum Öffnen des Bodens. Im allgemeinen muß man hierfür eine Reihe von Bohrungen einbringen, damit ein Bodenstück in der gewünschten Größe herausgebrochen werden kann.

Außerdem beanspruchen diese Schalkörper ein hohes Transportvolumen, weil sie sich nicht ineinander stapeln lassen.

Daneben sind auch Schalkörper bekannt, die aus Stahlblech bestehen und unten offen sind. Dabei bilden die vier Wandteile im Transportzustand eine ebene, durchgehende Blechtafel, die erst auf der Baustelle längs vorgegebener Biegekanten in eine quadratische Querschnittsform gefaltet wird. Die aneianderstoßenden Enden der Blechtafel werden durch Abbiegen überstehender Zungen aneinander befestigt.

Dieser Schalkörper zeichnet sich zwar durch geringes Bauvolumen aus, unterliegt aber wegen seines metallischen Werkstoffes den bekannten Korrosionsproblemen. Er ist daher insbesondere für Sichtbeton schlecht geeignet.

Darüber hinaus sind in der FR-A-2 318 986 verlorene Schalkörper offenbart, die aus zwei oder mehr separaten Seitenwandteilen bestehen, welche zu einem Rahmen zusammensetzbar sind, wozu sie an ihren Stoßstellen Anschlagflächen aufweisen. Die Seitenwandteile sind hierbei durch Haltemittel in zusammengesetzter Stellung gehalten und bestehen aus gleichartigen Wandelementen, die rasterartig nebeneinander angeordnet und einstückig miteinander verbunden sind. Dieser rasterartige Aufbau der Seitenwandteile verbunden mit der spiegelbildlichen Ausgestaltung der Anschlagflächen ermöglicht zwar eine einfachere Montage, eine Standardisierung der Seitenwandteile ist hierdurch jedoch nicht möglich: Je nach Länge, Umfang und Form des herzustellenden Schalkörpers müssen entsprechend viele verschiedene Seitenwandteile vorgesehen werden, was einen sehr hohen Materialaufwand bedeutet.

Hiervon ausgehend liegt die Aufgabe der vorliegenden Erfindung darin, die bekannten Schalkörper der eingangs beschriebenen Art dahingehend zu verbessern, daß sie sich nicht nur durch einfachen Einbau, durch geringes Transportvolumen und durch Eignung auch für Sichtbetondecken auszeichnen, sondern auch eine Standardisierung und somit erhebliche Verringerung des Materialaufwandes ermöglichen.

Diese Aufgabe wird erfindungsgemäß dadurch gelöst, daß die Wandelemente über Trennzonen verbunden sind, die zwischen benachbarten Anschlagleisten liegen, wobei die Anschlagflächen an beiden Enden eines jeden Wandelementes außerhalb der Trennzone liegen und derart ausgebildet sind, daß sich jedes Seitenwandteil gegenüber in das Schalkörper-Innere gerichteten Kräften an den angrenzenden Seitenwandteilen flüssigbetondicht abstützt.

Auf diese Weise kann der Schalkörper aus flachen oder gewölbten Seitenwandteilen, die sich leicht stapeln und platzgünstig transportieren lassen, zusammengesetzt werden. Das zeitaufwendige Aufbohren einer Bodenplatte entfällt und außerdem kann aufgrund der gegenseitigen Abstützung der Seitenwandteile aneinander auf die bekannten umbiegbaren Metallzungen verzichtet werden, so daß man nicht mehr auf korrosionsgefährdetes Blechmaterial angewiesen ist. Da die vom Beton ausgeübten Druckkräfte von den Seitenwandteilen selbst aufgenommen werden, unterliegt das umlaufende Haltemittel kaum einer Beanspruchung. Hierfür genügt ein einfaches Band, insbesondere ein Klebeband, Bindedraht oder ähnliches.

Die vorteilhafte Möglichkeit, die Wandteile baukastenartig aus einer Vielzahl gleichartiger und rasterartig nebeneinander angeordneter Wandelemente aufzubauen und die rasterartige Unterteilung gestatten es, Wandteile unterschiedlicher Länge auf der Baustelle herzustellen und zu einem Schalkörper der gewünschten Größe zusammenzusetzen. Auf diese Weise kann die Produktion beschränkt werden auf Seitenwandteile, die aus mehreren nebeneinander angeordneten Wandelementen bestehen und aus denen dann bauseitig die Einzelelemente in der gewünschten Länge abgetrennt werden. Damit lassen sich dann beliebige rechteckige Aussparungen herstellen. Die Verkürzung der Seitenwandteile erfolgt hierbei längs der genannten Trennzonen - beispielsweise indem diese durch Sollbruchstellen gebildet werden oder indem die daneben verlaufende Anschlagfläche als Führung für einen Trennschnitt ausgebildet ist.

Besonders vorteilhaft ist es in diesem Zusammenhang, daß die Anschlagflächen außerhalb dieser Trennzonen liegen. Dadurch ist sichergestellt, daß die Position der Anschlagflächen und somit die Maßhaltigkeit und Dichtheit des fertigen Aussparungskörpers nicht davon beeinflußt wird, wie genau der Trennvorgang gemacht wird und wie groß der durch den Trennvorgang entstehende Spalt zwischen aufeinanderfolgenden Elementen ist.

Zweckmäßigerweise sind die Seitenwandteile gleichartig aufgebaut und an ihren Stoßstellen mit jeweils zwei zueinander abgewinkelten Anschlagflächen versehen. Dadurch ist eine optimale Abstützung der Wandteile in zwei senkrecht aufeinanderstehenden Horizontalrichtungen gewährleistet, und da für Längs- und Querwände die gleichen Wandteile eingesetzt werden, ergeben sich günstige Herstellungspreise.

Für die Form der Anschlagflächen bieten sich dem Fachmann verschiedene Möglichkeiten. Besonders günstig ist es, wenn sie an beiden Stoßstellen eines jeden Seitenwandteiles durch vorstehende Leisten gebildet werden, wobei jeweils eine Leiste gegenüber dem benachbarten Rand Ihres Wandteiles nach innen versetzt ist.

Es liegt aber auch im Rahmen der Erfindung, immer nur am einen Ende eines Wandteiles eine Leiste vorzusehen und diese Leiste vom Wandende aus ein Stück zur Wandmitte hin zu versetzen, so daß die Leiste selbst und das überstehende Wandende zwei etwa senkrecht zueinander verlaufende Anschlagflächen bilden, an denen sich das benachbarte Wandteil, das an diesem Ende ohne Leiste ausgebildet sein kann, abstützt. Bei dieser Lösung kann es zwar bei einem Trennschnitt durch zusammenhängende Wandelemente zu einer geringfügigen Verkürzung der effektiven Wandteillänge kommen, was in der Regel aber unerheblich ist.

Außerdem liegt es im Rahmen der Erfindung, die Anschlagflächen nicht durch vorstehende Leisten, sondern stattdessen durch eine Nut zu bilden, derart, daß das Ende des einen Wandteiles in die Nut des anderen hineinragt. Besteht das Wandteil aus mehreren einstückig nebeneinander angeordneter Elementen, so liegen die Trennzonen zwischen den Elementen am besten innerhalb der Nut, so daß nach dem Trennvorgang zumindest am einen Wandende zwei etwa senkrecht zueinander verlaufende Nutwände als Anschlagflächen für das benachbarte Wandteil zur Verfügung stehen. Eventuelle Ungenauigkeiten des Trennschnittes sind in diesem Fall unkritisch, weil sie keine Einfluß auf die Position der Nutwände haben.

Um die Seitenwandteile ortsfest zu verankern, werden sie in an sich bekannter Weise an ihrem unteren Seitenrand an einer Schaltafel oder dergleichen befestigt.

Als Material für die Wandteile empfehlen sich betonähnliche Stoffe, insbesondere Mörtel, faserverstärkter Mörtel, aber auch gebundene Holzwolle oder Kunststoff.

Dabei bietet sich die Möglichkeit, die Wandteile zu profilieren, um den beidseitigen Verbund mit dem Beton zu erhöhen.

Weitere Einzelheiten und Merkmale der Erfindung ergeben sich aus der nachfolgenden Beschreibung von Ausführungsbeispielen anhand der Zeichnung; dabei zeigt
- Fig. 1: vier stehende Seitenwandteile von oben;
- Fig. 2: die vier Seitenwandteile gemäß Fig. 1 in zusammengesetzter Form;
- Fig. 3a, c und d: die Stoßstellen benachbarter Seitenwandteile und
- Fig. 3b: die Trennzone in einem Seitenwandteil.

In dem Ausführungsbeispiel wird der Aussparungskörper aus zwei Längswandteilen 1 und 2 und aus zwei Querwandteilen 3 und 4 zusammengebaut. Jedes Wandteil weist an seinen Enden Vorsprünge in Form von nach innen ragenden, etwa vertikal verlaufenden Leisten 1a und 1b bzw. 2a und 2b bzw. 3a und 3b bzw. 4a und 4b auf. Wesentlich ist, daß diese Leisten Anschlagflächen 1a' und 1b' usw. bilden, an denen sich jeweils die benachbarten Wandteile, und zwar vorzugsweise ebenfalls über Ihre vorspringenden Leisten abstützen Außerdem weist jede Leiste Anschlagflächen 1a'' und 1b'' usw. auf, über die es sich selbst an den zuvor erwähnten Anschlagflächen des benachbarten Wandteiles abstützt. Die genannten Anschlagflächen jeder Leiste verlaufen grob rechtwinklig zueinander und sind bezüglich des Wandteiles so ausgerichtet, daß an jeder Stoßstelle jeweils zwei Flächenpaarungen zustande kommen, längs denen benachbarte Wandteile flächig und über die gesamte Wandteilhöhe aneinander liegen. Dadurch stützt sich jedes Wandelement gegenüber den in das Schalkörper-Innere gerichteten Betonkräften an seinen beiden Nachbarwandteilen ab und zugleich erhält man eine flüssigbetondichte Anlage an den Stoßstellen.

Die Fig. 2, 3a, 3c und 3d zeigen diese Anlage bei einem zusammengesetzten Schalkörper.

Um den Schalkörper zuverlässig an der gewünschten Stelle zu fixieren, weisen die Seitenwandteile zumindest an ihrem unteren Rand eine vorspringende Leiste 1c, 2c, 3c bzw. 4c auf. Sie können damit auf der üblichen Deckenschalung befestigt werden. Außerdem haben die vorspringenden Leisten den Vorteil, daß sie zur Auflage von Schalteilen zum Verschließen des Aussparungskörpers am unteren Ende für das spätere Vergießen mit Beton zur Verfügung stehen.

Wie die Figuren weiter zeigen, bestehen die längeren Wandteile 1 und 2 jeweils aus zwei gleichartigen Elementen 11 und 12 bzw. 21 und 22, die in Form und Größe den Querwandteilen 3 und 4 entsprechen. Die Elemente 11 und 12 sowie 21 und 22 sind jeweils über eine Trennzone 13 bzw. 23 einstückig miteinander verbunden. Diese Trennzone muß naturgemäß zwischen benachbarten Anschlagleisten 1a und 1b bzw. 2a und 2b liegen, wobei wesentlich ist, daß die Anschlagflächen an beiden Enden eines jeden Wandelementes 11, 12, 21 und 22 außerhalb der Trennzone 13 bzw. 23 liegen, damit ihre für das Rastermaß der Wandteile entscheidende Position nicht davon abhängig ist, wie genau und mit welchem Materialabfall die Trennung benachbarter Wandelemente erfolgt. Auf diese Weise kann die Produktion beschränkt werden auf Wandteile, die beispielsweise aus zehn Elementen bestehen und aus denen dann bauseitig die Einzelelemente in der gewünschten Länge abgetrennt werden. Damit lassen sich dann beliebige rechteckige Aussparungen zum Beispiel im 10-Zentimeter-Rastermaß herstellen.

Da die vom Frischbeton ausgehenden Kräfte von den sich gegenseitig abstützenden Seitenwandteilen selbst aufgenommen werden, genügen einfache Hilfsmittel, um den Schalkörper vor dem Einfüllen des Betons in der zusammengestellten Form zu halten. Im Ausführungsbeispiel werden hierfür Klebebänder 5 und 6 verwendet, die im Bereich der Stoßstellen auf die angrenzenden Wandteile aufgeklebt worden sind.

Zusammenfassend bietet die Erfindung den Vorteil, daß man einen Schalkörper aus betonähnlichen Stoffen erhält, der im Baukastensystem aus einzelnen Wandteilen rasterartig veränderlicher Länge besteht und somit ein geringes Transportvolumen aufweist und der in einfacher Weise auf der Baustelle zusammengesetzt werden kann.

## Patentansprüche

1. Verlorener Schalkörper
für die Erzeugung von Aussparungen, insbesondere durchgehenden Öffnungen, in Betonbauteilen wie Betondecken oder Betonwänden,
wobei
der Schalkörper aus zumindest zwei separaten Seitenwandteilen (1 bis 4) besteht, die zu einem Rahmen zusammensetzbar sind, wozu sie an ihren Stoßstellen Anschlagflächen (1a', 1a", 1b', 1b" bis 4a', 4a", 4b' und 4b") aufweisen,
wobei
die Seitenwandteile (1 bis 4) durch Haltemittel in zusammengesetzter Stellung gehalten sind,
und wobei
die Seitenwandteile (1, 2) aus gleichartigen Wandelementen (11, 12; 21, 22) bestehen, die einstückig miteinander verbunden sind und insbesondere rasterartig nebeneinander angeordnet sind,
dadurch gekennzeichnet,
daß die Wandelemente (11, 12; 21, 22) über Trennzonen (13; 23) verbunden sind, die zwischen benachbarten Anschlagleisten (1a, 1b; 2a, 2b) liegen, wobei die Anschlagflächen (1a', 1a", 1b', 1b" bis 4a', 4a", 4b' und 4b") an beiden Enden eines jeden Wandelementes (11, 12, 21, 22) außerhalb der Trennzone (13; 23) liegen und derart ausgebildet sind, daß sich jedes Seitenwandteil gegenüber in das Schalkörper-Innere gerichteten Kräften an den angrenzenden Seitenwandteilen flüssigbetondicht abstützt.

2. Schalkörper nach Anspruch 1,
dadurch gekennzeichnet,
daß die Seitenwandteile (1 bis 4) gleichartig aufgebaut sind und an ihren Stoßstellen jeweils zwei zueinander abgewinkelte Anschlagflächen (1a', 1a" bzw. 1b', 1b") aufweisen.

3. Schalkörper nach Anspruch 1 oder 2,
dadurch gekennzeichnet,
daß die Anschlagflächen (1a', 1a" und 1b', 1b") an beiden Stoßstellen eines jeden Seitenwandteiles (1 bis 4) durch vorstehende Leisten (1a, 1b bis 4a, 4b) gebildet sind, wobei jeweils eine Leiste (1a, 2a, 3a, 4a) gegenüber dem benachbarten Rand Ihres Wandteiles nach innen versetzt ist.

4. Schalkörper nach Anspruch 1,
dadurch gekennzeichnet,
daß die Trennzonen (13, 23) durch Sollbruchstellen gebildet sind.

5. Schalkörper nach Anspruch 1 oder 4,
dadurch gekennzeichnet,
daß die Anschlagflächen (1b, 2b, 3b, 4b) zugleich als Führung für einen Schnitt durch die Trennzone (13, 23) ausgebildet sind.

6. Schalkörper nach einem der vorhergehenden Ansprüche,
dadurch gekennzeichnet,
daß die Seitenwandteile (1 bis 4) an ihrem unteren Rand an einer Schaltafel oder dergleichen zu befestigen sind.

7. Schalkörper nach einem der vorhergehenden Ansprüche,
dadurch gekennzeichnet,
daß die Seitenwandteile an ihrem unteren Rand eine nach innen ragende Befestigungsleiste (1c bis 4c) aufweisen.

8. Schalkörper nach einem der vorhergehenden Ansprüche,
dadurch gekennzeichnet,
daß die einzelnen Seitenwandteile durch umlaufende Haltemittel (5, 6) in zusammengesetzter Stellung gehalten sind.

9. Schalkörper nach einem der vorhergehenden Ansprüche,
dadurch gekennzeichnet,
daß die Seitenwandteile aus Mörtel, insbesondere faserverstärktem Mörtel, gebundener Holzwolle, Kunststoff oder betonähnlichen Stoffen bestehen.

## Claims

1. a Lost formwork for the production of voids, in particular for through-ways, in concrete structures such as concrete ceilings or concrete walls, whereby the formwork consists of at least two separate side-walls (1 to 4) which can be assembled to form a frame, for which purpose they have stop faces (1a', 1a", 1b', 1b" to 4a', 4a", 4b' and 4b") at the points where they join, and the side-walls (1 to 4) are held together in their assembled state by retainers, and whereby the side-walls (1, 2) comprise similar elements (11, 12; 21, 22), which are interconnected, and in particular are arranged in the form of a grid, characterised in that the side-wall elements (11, 12; 21, 22) are connected by a separation zone situated between adjacent stop faces (1a, 1b; 2a, 2b), whereby the stop faces (1a', 1a", 1b', 1b" to 4a', 4a", 4b' and 4b") are located at both ends of each side-wall element (11, 12, 21, 22) outside the separation zone (13; 23), and are shaped in such a way that each side-wall abuts on the adjacent side-wall against the forces directed into the formwork and is impervious to the liquid concrete.

2. A formwork according to Claim 1 characterised in that the side-walls (1 to 4) are of similar design and have each two stop faces angled towards each other (1a', 1a" and 1b', 1b") at the points where they join.

3. A formwork according to Claims 1 or 2, characterised in that the stop faces (1a', 1a" and 1b', 1b") at the join of each side-wall (1 to 4) is formed by projecting shoulders (1a, 1b to 4a, 4b), whereby one of the shoulders in each case (1a, 2a, 3a, 4a) is displaced inwards opposite the neighbouring edge of its side-wall.

4. A formwork according to Claim 1, characterised in that the separation zones (13, 23) are formed by a predetermined breaking point.

5. A formwork according to Claims 1 or 4, characterised in that the stop faces (1b, 2b, 3b, 4b) are at the same time guides for a split through the separation zone (13, 23).

6. A formwork according to one of the foregoing Claims, characterised in that the lower edge of each side-wall (1 to 4) is attached to a shutter board or similar.

7. A formwork according to one of the foregoing Claims, characterised in that the lower edge of each side-wall has an inwards-projecting fixing shoulder (1c to 4c).

8. A formwork according to one of the foregoing Claims, characterised in that the individual side-walls are held in place by continuous retainers (5, 6).

9. A formwork according to one of the foregoing Claims, characterised in that the side-walls are made of mortar, in particular fibre-reinforced mortar, bonded wood shavings, plastic or concrete-like materials.

## Revendications

1. Élément de coffrage perdu
pour la production d'évidements, notamment d'ouvertures traversantes, dans des composants en béton tels que des plafonds en béton ou des murs en béton, dans lequel
l'élément de coffrage est constitué par au moins deux éléments de paroi latéraux séparés (1 à 4), qui peuvent être assemblés pour former un cadre et possèdent, à cet effet, au niveau de leurs zones d'aboutement, des surfaces de butée (1a',1a",1b',1b" à 4a',4a",4b' et 4b"), et
dans lequel
les éléments de paroi latéraux (1 à 4) sont retenus dans la position assemblée, par des moyens de retenue, et
dans lequel
les éléments de paroi latéraux (1,2) sont constitués par les éléments de paroi similaires (11,12;21,22), qui sont reliés entre eux d'un seul tenant et notamment sont disposés sous la forme d'un réseau les uns à côté des autres,
caractérisé en ce
que les éléments de paroi (11,12;21,22) sont reliés par l'intermédiaire de zones de séparation (13, 23), qui sont situées entre des barrettes de butée voisines (1a,1b; 2a,2b), les surfaces de butée (1a',1a",1b',1b" à 4a',4a", 4b' et 4b") étant situées aux deux extrémités de chaque élément de paroi (11,12;21,22) à l'extérieur de la zone de séparation (13;23) et étant agencées de telle sorte que chaque élément de paroi latéral est supporté, d'une manière étanche au béton liquide, pour résister à des forces dirigées vers l'intérieur de l'élément de coffrage, sur les éléments de paroi latéraux contigus.

2. Élément de coffrage selon la revendication 1, caractérisé en ce que les éléments de paroi latéraux (1 à 4) ont un agencement identique et possèdent, au niveau de leurs zones d'aboutement, respectivement deux surfaces de butée (1a',1a" ou 1b',1b") obliques l'une par rapport à l'autre.

3. Élément de coffrage selon la revendication 1 ou 2, caractérisé en ce que les surfaces de butée (1a',1a" et 1b',1b") sont formées sur les deux zones d'aboutement de chaque élément de paroi latéral (1 à 4) par des barrettes saillantes (1a,1b à 4a,4b), respectivement une barrette (1a,2a,3a,4a) étant décalée vers l'intérieur par rapport aux bords voisins de son élément de paroi.

4. Élément de coffrage selon la revendication 1, caractérisé en ce que les zones de séparation (13,23) sont formées par des zones de rupture imposées.

5. Élément de coffrage selon la revendication 1 ou 4, caractérisé en ce que les surfaces de butée (1b,2b, 3b,4b) sont agencées simultanément en tant que guide pour un découpage dans la zone de séparation (13,23).

6. Élément de coffrage selon l'une des revendications précédentes, caractérisé en ce que les éléments de paroi latéraux (1 à 4) doivent être fixés, par leur bord inférieur, à un panneau de commutation ou analogue.

7. Élément de coffrage selon l'une des revendications précédentes, caractérisé en ce que les éléments de paroi latéraux possèdent, au niveau de leur bord inférieur, une barrette de fixation rentrante (1c à 4c).

8. Élément de coffrage selon l'une des revendications précédentes, caractérisé en ce que les différents éléments de paroi latéraux sont retenus dans la position assemblée, par des moyens périphériques de retenue (5,6).

9. Élément de coffrage selon l'une des revendications précédentes, caractérisé en ce que les éléments de paroi latéraux sont constitués par du mortier, notamment du mortier renforcé par des fibres, de la laine de bois agglomérée, une matière plastique ou des substances semblables au béton.
